# EUROPÄISCHE PATENTANMELDUNG

(11) **EP 1 679 100 A1**
(43) Veröffentlichungstag der Anmeldung: **12.07.2006**
(21) Anmeldenummer: 05000198.1
(22) Anmeldetag: 07.01.2005
(51) Int. Cl.: A63C 11/02

(54) **Skitragegurt**

(71) Anmelder: Lehner, Wolfgang, 92507 Nabburg (DE)
(72) Erfinder: Lehner, Wolfgang, 92507 Nabburg (DE)

(57) **Zusammenfassung**

1. technische Aufgabe und Zielsetzung
   Das Problem ist der sichere und kraftsparende Transport von Ski und Skistöcken.
   Bis jetzt gibt es die Möglichkeiten die Einzelteile der Skiausrüstung lose zu tragen, die beiden Ski mit einem Klettband zu verbinden oder alle Teile in einen Skisack zu packen. Ziel ist es ein Tragesystem zu schaffen, mit dem Ski und Stöcke leicht getragen oder umgehängt werden können und das trotzdem wenig Platz einnimmt.
2. Lösung des Problems
   Zum sicheren und einfachen Transport von Ski und Skistöcken wurde ein Gurtsystem entwickelt, mit dem ein paar Ski und ein paar Stöcke zu einer kompakten Einheit verbunden werden können. Durch den Trageriemen kann die Skiausrüstung mit einer Hand getragen werden. Der Trageriemen ist in der Länge verstellbar, dadurch kann die Skiausrüstung über die Schulter gehängt werden und man hat beide Hände frei.
   Die beiden Befestigungsgurte (1) werden vor und nach der Skibindung montiert um ein verrutschen derselben beim Tragen zu verhindern (siehe Fig. 1).
   Zum Anlegen des Tragegurtes werden die beiden Befestigungsgurte (1) jeweils mit dem Ende zwischen die Ski geschoben, an dem sich die rutschhemmenden Schicht (2) befindet.
   Der restliche Gurt wird dann um die Ski gewickelt und mit dem aufgenähten Klettband (5) befestigt. Die Skistöcke werden mit einer zweiten Klettschlaufe (3) befestigt
   Der Tragegurt ist fest oder lösbar mit den beiden Befestigungsgurten verbunden und in der Länge einstellbar. Bei kurzer Einstellung des Trageriemens kann die Skiausrüstung mit einer Hand getragen werden, bei langer Einstellung lässt sich die Skiausrüstung umhängen.
3. Anwendungsgebiet
   Der Skitragegurt findet in allen Bereichen des Skisports seine Anwendung.
   Die Befestigungsriemen sind durch die Klettverschlüsse an die jeweilige Skibreite gut anzupassen und der Trageriemen ist längenverstellbar. Dadurch können Alpinski, Tourenski oder Langlaufski mit den zugehörigen Stöcken transportiert werden.
   Der Tragegurt bietet Vorteile beim Tragen durch eine Person aber auch beim Transport der Ausrüstung in der Skibox am PKW oder im Bus.

## Beschreibung

Die Erfindung bezieht sich auf das Gebiet des Skisports, genauer auf den Transport der Skiausrüstung durch eine Person.

Das übliche Transportsystem für eine Skiausrüstung ist der Skisack. Er besteht aus einem Nylonsack mit Reißverschluss und Trageriemen und hat auch ohne Skiausrüstung einen großen Platzbedarf. Dieser Skisack ist auch hauptsächlich als Schutz vor Verschmutzung gedacht, wenn die Skier in Skiständern auf dem Autodach transportiert werden. In den immer häufiger eingesetzten Skiboxen nimmt der Skisack zu viel Platz ein, und auch bei der Anreise mit dem Bus ist der Skisack aus Platzgründen nicht gerne gesehen. Zum Verbinden der beiden Ski gibt es Klettbändern, mit denen aber die Stöcke nicht befestigt werden können. Dadurch hat man 3 beziehungsweise 4 Ausrüstungsgegenstände die transportiert werden müssen.

Der im Schutzanspruch 1 angegebenen Erfindung liegt das Problem zugrunde, ein Tragesystem für Ski und Skistöcke zu schaffen, das wenig Platz einnimmt und gleichzeitig einen bequemen und sicheren Transport der Skiausrüstung ermöglicht. Es sollen beide Ski und beide Stöcke so fest miteinander verbunden sein, das die Skiausrüstung wie ein Gepäckstück transportiert werden kann. Es soll ein geringe Packmaß aufweisen, damit es auch auf die Piste mitgenommen werden kann. Ski und Stöcke sollen mit einer Hand ohne großen Kraftaufwand zu tragen sein. Das Tragesystem soll über die Schulter gehängt werden können, damit zum Tragen der Ausrüstung keine Hände notwendig sind.

Dieses Problem wird mit den in den Patentansprüchen aufgeführten Merkmalen gelöst.
Mit der Erfindung wird erreicht, dass Ski und Stöcke zu einer kompakten Einheit verbunden werden können und während des Transports keine Einzelteile verloren gehen. Durch den Trageriemen kann die Skiausrüstung mit einer Hand getragen werden. Der Trageriemen ist in der Länge verstellbar, dadurch kann die Skiausrüstung über die Schulter gehängt werden und man hat beide Hände frei.

Ein Ausführungsbeispiel der Erfindung wird anhand der Figuren 1 und 2 erläutert. Es zeigen:
- Fig. 1:: Die Gesamtansicht des Tragesystems mit den beiden Befestigungsgurten (1) und dem Tragegurt (4)
- Fig. 2:: Einen Querschnitt, der die Befestigung der einzelnen Teile der Skiausrüstung zeigt.

### Handhabung

Die beiden Befestigungsgurte (1) werden vor und nach der Skibindung montiert um ein verrutschen derselben beim Tragen zu verhindern (siehe Fig. 1).
Zum Anlegen des Tragegurtes werden die beiden Befestigungsgurte (1) jeweils mit dem Ende zwischen die Ski geschoben, an dem sich die rutschhemmenden Schicht (2) befindet.

Der restliche Gurt wird dann um die Ski gewickelt und mit dem aufgenähten Klettband (5) befestigt. Die Skistöcke werden mit einer zweiten Klettschlaufe (3) befestigt
Der Tragegurt ist fest oder lösbar mit den beiden Befestigungsgurten verbunden und in der Länge einstellbar. Bei kurzer Einstellung kann die Skiausrüstung mit einer Hand getragen werden, bei langer Einstellung lässt sich die Skiausrüstung umhängen.

## Patentansprüche

1. Skitragegurt zum Transportieren und Aufbewahren einer Skiausrüstung (Ski und Stöcke),
**dadurch gekennzeichnet,**
**dass** Ski und Stöcke zu einer kompakten Einheit verbunden werden und durch einen Trageriemen einfach zu handhaben, zu tragen bzw. umzuhängen sind.

2. Gurtsystem nach Anspruch 1,
**dadurch gekennzeichnet,**
**dass** die beiden Skier mittels zweier Befestigungsgurte mit Klettverschluss (1) fest miteinander verbunden sind.

3. Gurtsystem nach einem der vorhergehenden Ansprüche,
**dadurch gekennzeichnet,**
**dass** auf die beiden Befestigungsgurte (1) an einem Ende eine rutschhemmende Schicht (2) aufgebracht ist.

4. Gurtsystem nach einem der vorhergehenden Ansprüche,
**dadurch gekennzeichnet,**
**dass** sich an den beiden Befestigungsgurten (1) eine zweit Schlaufe (3) befindet, mit der sich die Skistöcke fixieren lassen.

5. Gurtsystem nach einem der vorhergehenden Ansprüche,
**dadurch gekennzeichnet,**
**dass** die beiden Befestigungsgurte (1) mit einem Trageriemen (4) verbunden sind, und dass der Trageriemen in der Länge einstellbar ist.

6. Gurtsystem nach einem der vorhergehenden Ansprüche,
**dadurch gekennzeichnet,**
**dass** der Trageriemen (4) mit den beiden Klettverschlüsse (1) fest oder lösbar verbunden sein kann.
